# EUROPÄISCHE PATENTSCHRIFT

(11) **EP 2 366 907 B1**
(45) Veröffentlichungstag und Bekanntmachung des Hinweises auf die Patenterteilung: **29.07.2015**
(21) Anmeldenummer: 11157484.4
(22) Anmeldetag: 09.03.2011
(51) Int. Cl.: F04D 29/28, F04D 29/66

(54) **Radial-Lüfterrad-Anordnung**
Radial fan assembly
Agencement de roue de ventilateur radiale

(30) Priorität: 15.03.2010 DE 102010011526
(43) Veröffentlichungstag der Anmeldung: 21.09.2011
(73) Patentinhaber: ebm-papst Mulfingen GmbH & Co. KG, 74673 Mulfingen (DE)
(72) Erfinder: Hammel, Christian, Dipl.-Ing.(FM), 74629 Pfedelbach-Oberohrn (DE); Gruber, Erhard, Dipl.-Ing., 74589 Satteldorf (DE); Haag, Christian, Dipl.-Ing., 74653 Künzelsau (DE); Haaf, Oliver, Dipl.-Ing.(FH), 74182 Obersulm (DE); Strehle, Michael, Dipl.-Ing.(FH), 74653 Ingelfingen (DE)
(74) Vertreter: Patentanwälte Dr. Solf & Zapf

(56) Entgegenhaltungen:
- DE-A1- 4 136 293
- DE-A1- 19 845 501
- DE-A1-102009 007 803
- DE-A1-102009 032 411
- DE-U1- 8 806 991
- US-A1- 2005 150 322

## Beschreibung

Die vorliegende Erfindung betrifft eine Radial-Lüfterrad-Anordnung, bestehend aus einer kreisförmigen Bodenscheibe und einer kreisförmigen Deckscheibe mit einer mittigen Einströmöffnung sowie zwischen der Bodenscheibe und der Deckscheibe verlaufenden Radschaufeln, wobei auf mindestens einer der beiden Scheiben im Scheibenrandbereich mindestens ein Ausgleichgewicht befestigt ist.

Eine derartige Anordnung ist beispielsweise aus der DE 198 45 501 bekannt. Bei dieser Anordnung besteht aber der Nachteil, dass an den aufgesteckten klammerförmigen Ausgleichgewichten auf Grund von an den Klammergewichten auftretenden Verwirbelungen störende Geräusche entstehen, da die Ausgleichgewichte im Zusammenspiel mit dem Resonanzvolumen in einer typischen Einbausituation, insbesondere durch die abstehenden Zungen der Ausgleichgewichte diese erzeugen.

Der vorliegenden Erfindung liegt die Aufgabe zu Grunde, ausgehend von einer Radial-Lüfterrad-Anordnung der eingangs beschriebenen Art, diese derart zu verbessern, dass einerseits eine einfache Montage der Ausgleichgewichte möglich ist und andererseits ein möglichst geringer Einfluss der Ausgleichgewichte auf das Strömungsverhalten vorhanden ist, dass keine zusätzlichen Strömungsgeräusche durch die Ausgleichgewichte verursacht werden.

Erfindungsgemäß wird dies durch die Merkmale des Anspruchs 1 erreicht. Im Zwischenraum zwischen den Radschaufeln im äußeren Randbereich der Deckscheibe und/oder der Bodenscheibe sind partiell zumindest einseitig in der Scheibenoberfläche taschenförmige Vertiefungen durch Verringerung der Scheibendicke ausgebildet und im Bereich mindestens einer der taschenförmigen Vertiefungen ist/sind zumindest ein Ausgleichgewicht oder mehrere Ausgleichgewichte befestigt. Hierdurch sind die Ausgleichgewichte zumindest teilweise in der jeweiligen Scheibe versenkt befestigt, wodurch Strömungsgeräusche reduziert werden. Durch die erfindungsgemäße Lösung ist eine genaue Winkellage der Ausgleichgewichte möglich. Zudem wird eine gute Zugänglichkeit beim Stecken der Ausgleichgewichte erreicht.

Weitere vorteilhafte Ausbildungen der Erfindung sind in den Unteransprüchen sowie in den Nebenansprüchen enthalten. Durch die erfindungsgemäße Ausgestaltung wird ein sicherer Halt der Ausgleichgewichte durch eine konstante Materialdicke im Bereich der taschenförmigen Vertiefungen bzw. im äußeren Randbereich der Deck- und/oder Bodenscheibe möglich. Zudem können bereits vorhandene Ausgleichgewichte verwendet werden. Auf Grund der vertieften bzw. abgeschirmten Anordnung der klammerartigen Ausgleichgewichte und insbesondere einer speziellen Verdickung der Scheibenwandung wird eine derartige Strömungsführung der strömenden Luft bewirkt, dass die Luftströmung im Wesentlichen oberhalb der aufgesteckten Ausgleichgewichte stattfindet.

An Hand des in den beiliegenden Zeichnungen dargestellten Ausführungsbeispiels wird die Erfindung näher erläutert. Es zeigen:
- Fig. 1: eine perspektivische Ansicht einer erfindungsgemäßen Radial-LüfterradAnordnung,
- Fig. 2: einen Schnitt entlang der Schnittlinie II-II in Fig. 1,
- Fig. 3: eine Frontalansicht auf die Radial-Lüfterrad-Anordnung gemäß Fig. 1,
- Fig. 4: eine Einzelheit bei A in Fig. 2,
- Fig. 5: eine Einzelheit bei B in Fig. 2,
- Fig. 6: eine Seitenansicht eines erfindungsgemäßen Ausgleichgewichts,
- Fig. 7: eine perspektivische Ansicht des Ausgleichgewichts gemäß Fig. 6,
- Fig. 8: eine Detailansicht gemäß Fig. 4 einer weiteren Ausführungsform der Erfindung.

In den einzelnen Figuren der Zeichnungen sind gleiche Teile stets mit denselben Bezugsziffern gekennzeichnet und werden daher auch jeweils nur einmal beschrieben.

Wie aus Fig. 1 zu erkennen ist, besteht die erfindungsgemäße Radial-Lüfterrad-Anordnung aus einem Lüfterrad 1, das eine kreisförmige Bodenscheibe 2 und eine kreisringförmige Deckscheibe 3 mit einer mittigen Einströmöffnung 4 aufweist. Zwischen der Bodenscheibe 2 und der Deckscheibe 3 verlaufen Radschaufeln 6. Wie aus Fig. 2 zu erkennen ist, ist die Bodenscheibe 2 topfförmig ausgebildet und weist eine topfförmige Wölbung 7 auf, die in Richtung auf die Einströmöffnung 4 weist. Innerhalb der Wölbung 7 ist eine Radnabe 8 angeformt, die zur Befestigung des Lüfterrades 1 auf einem nicht dargestellten Elektromotor, insbesondere einem Außenläufermotor dient. Allerdings liegt es ebenfalls im Rahmen der Erfindung, wenn die Bodenscheibe 2 auf andere Weise mit einem Antriebsmotor verbunden ist, so kann das erfindungsgemäße Lüfterrad 1 ebenfalls mit einem Innenläufermotor angetrieben werden. Das Lüfterrad 1 ist vorzugsweise als Kunststoff-Spritzgussteil ausgebildet. Jedoch ist auch eine Herstellung aus Metall oder aus einer Kombination aus Kunststoff und Metall möglich. Die Deckscheibe 3 kann, wie in Fig. 2 zu ersehen ist, im Querschnitt bogenförmig geformt sein, so dass sich bei einem Luftstrom in Pfeilrichtung X im Bereich der Deckscheibenwandung geringe Strömungsverluste ergeben. Die vorliegende Erfindung betrifft auch das Lüfterrad 1 alleine.

Wie aus den Fig. 1 und 3 sowie aus den Fig. 4 und 5 im Einzelnen zu erkennen ist, sind im Zwischenraum zwischen den Radschaufeln 6 im äußeren Randbereich der Deckscheibe 3 und/oder der Bodenscheibe 2 partiell zumindest einseitig in der jeweiligen Scheibenoberfläche taschenförmige Vertiefungen 9 durch Verringerung der Scheibendicke der Deckscheibe 3 und der Bodenscheibe 2 ausgebildet. Diese taschenförmigen Vertiefungen 9 sind vorteilhafterweise jeweils auf einer Außenseite 10 der Bodenscheibe 2 bzw. einer Außenseite 11 der Deckscheibe 3 ausgebildet. Sie können jedoch auch vorteilhafterweise beidseitig der Bodenscheibe 2 oder der Deckscheibe 3 oder an der Bodenscheibe 2 und der Deckscheibe 3 ausgebildet sein. Vorzugsweise sind die taschenförmigen Vertiefungen 9 beidseitig an der Außenseite 10 und der Innenseite 12 der Deckscheibe 3 vorhanden. Hierbei wird als Innenseite der Deckscheibe 3 diejenige Seite angesehen, die einem zwischen den Schaufeln 6 vorhandenen Strömungskanal zugekehrt ist.

Eine erfindungsgemäße Lüfterradanordnung umfasst zusätzlich mindestens ein Ausgleichgewicht 13, das im Bereich einer oder mehrerer der taschenförmigen Vertiefungen 9 der Deckscheibe 3 und/oder der Bodenscheibe 2 angeordnet ist. Die taschenförmigen Vertiefungen 9, die durch eine Verringerung der Scheibendicke der Bodenscheibe 2 bzw. der Deckscheibe 3 gebildet sind, erstrecken sich von einem Scheibenaußenrand 14, 15 in Richtung auf eine Scheibenmitte der Bodenscheibe 2 bzw. der Deckscheibe 3, siehe Fig. 6, 7. Wie aus den Fig. 4 und 5 zu erkennen ist, besteht ein erfindungsgemäßes Ausgleichgewicht 13 aus einer etwa U-förmig gebogenen Klammer aus federelastischem Material, insbesondere Federstahl, mit zwei einander gegenüberliegenden Klammerschenkeln 16, 17, die über einen bogenförmigen Abschnitt 18 einendig verbunden sind. Der Abstand der Klammerschenkel 16, 17 ist im Endbereich der freien Enden der Klammerschenkel 16, 17 kleiner als die Scheibendicke d der Bodenscheibe 2 bzw. der Deckscheibe 3 im äußeren Randbereich oder im Bereich der taschenförmigen Vertiefungen 9. Durch diese Dimensionierung des Ausgleichgewichts 13 wird im aufgeschobenen Zustand des Ausgleichgewichts 13 ein klemmender Sitz des Ausgleichgewichts 13 auf der Bodenscheibe 2 bzw. der Deckscheibe 3 bewirkt. Wie weiterhin den Fig. 6 und 7 zu entnehmen ist, kann es zweckmäßig sein, wenn ein Ende des Schenkels 16 im Sinne einer zum Schenkelende zunehmenden Abstandsvergrößerung gegenüber dem anderen Schenkel 17 eine abstehende Klammerzunge 19 besitzt. Durch diese Ausgestaltung wird das Aufschieben des erfindungsgemäßen klammerförmigen Ausgleichgewichts 13 auf denselben Rand bzw. den Rand der taschenförmigen Vertiefungen 9 erleichtert. Hierzu wird insbesondere auf die Fig. 4 und 5 verwiesen. Weiterhin ist aus diesen Fig. zu erkennen, dass es weiterhin zweckmäßig sein kann, wenn der der Klammerzunge 19 gegenüberliegende Schenkel 17 an seinen beiden Längsrändern einander gegenüberliegende, in Richtung auf den anderen Schenkel 16 und den bogenförmigen Abschnitt 18 der Klammer weisende Rastzungen 21 besitzt. Hierzu wird auch auf die Fig. 6 und 7 verwiesen, in denen ein erfindungsgemäßes klammerförmiges Ausgleichgewicht 13 dargestellt ist. Die Deckscheibe 3 und/oder die Bodenscheibe 2 weisen auf ihrer Innenseite, die dem zwischen Ihnen ausgebildeten Strömungskanal zugekehrt ist, im Bereich der taschenförmigen Vertiefungen 9 eine kreisbogenförmig verlaufende Halterille 22 auf, in die das klammerförmige Ausgleichgewicht 13 mit seinen Rastzungen 21 im aufgeschobenen Zustand eingreift und hierdurch das Ausgleichgewicht 13 in radialer Richtung fixiert wird. Wie aus den Fig. 4 und 5 zu erkennen ist, hintergreifen die Rastzungen 21 mit ihren freien Enden die radial außen liegende Innenwandung der Halterille 22. Vorteilhafterweise ist die Höhe h der taschenförmigen Vertiefungen 9 ≥ der Dicke D der Klammerschenkel 16, 17, so dass die Klammerschenkel 16, 17 in der taschenförmigen Vertiefung 9 versenkt sind und somit kein Strömungshindernis bilden können. Weiterhin ist vorteilhafterweise die radiale Tiefe t der taschenförmigen Vertiefungen 9 ≥ der Länge I der Klammerschenkel 16, 17 und die Länge der Klammerschenkel 16, 17 ist größer als die Breite der Klammerschenkel 16, 17. Wie insbesondere aus den Fig. 2 und 4 zu erkennen ist, ergibt sich bei einer Drehung des Lüfterrades 1 eine Ansaugströmung gemäß dem Pfeil X in Fig. 3, wobei zum Teil auch eine Luftströmung Z an der Außenseite der Deckscheibe 3 entsteht. Wie aus Fig. 4 ersichtlich ist, würde diese Außenströmung Z im Bereich der abstehenden Klammerzunge 19 zu Verwirbelungen und zu Schwingungen der Klammerzunge 19 führen. Aus diesem Grunde ist es erfindungsgemäß von Vorteil, wenn im Bereich vor der taschenförmigen Vertiefung 9 über deren Länge in der Deckscheibe 3 einseitig eine Verdickung 23 der Scheibenwandung derart ausgebildet ist, dass eine Luftströmung auf ihrer Scheibenaußenseite über die Klammerzunge 19 im aufgesteckten Zustand des Ausgleichgewichts 13 geführt wird. Die Höhe der Verdickung 23 gegenüber dem Boden 24 der taschenförmigen Vertiefung 9 entspricht dabei mindestens dem Abstand des freien Endes der Klammerzunge 19 gegenüber dem Boden 24. Wie aus Fig. 5 zu erkennen ist, ist bei einer Montage des Ausgleichgewichts 13 auf der Bodenscheibe 2 die Ausbildung einer derartigen Verdickung 23 nicht erforderlich, da sich im aufgesteckten Zustand des Ausgleichgewichts13 die Klammerzunge 19 auf der strömungsfreien Außenseite 10 der Bodenscheibe 2 befindet.

Das erfindungsgemäße klammerförmige Ausgleichgewicht 13 ist vorzugsweise als Stanzbiegeteil ausgebildet und weist im Bereich vor den Rastzungen 21 eine Einschnürung 25 auf. Hierdurch wird die Flexibilität des Klammerschenkels 17 erhöht, so dass ein leichtes Aufstecken und eine Rückfederung der Rastzungen 21 in die Halterille 22 erleichtert wird.

In Fig. 8 ist eine weitere Ausführung der Erfindung dargestellt. Hierbei weist der äußere Randbereich der Deckscheibe 3 gegenüber dem übrigen Bereich eine größere Dicke, z. B. die 1 ½ - 2½-fache Dicke auf. Jedoch kann die Deckscheibe 3 auch eine durchgehende gleichmäßige Dicke besitzen. Das erfindungsgemäße Ausgleichsgewicht 13 ist auf den äußeren Randbereich der Deckscheibe 3 aufgeschoben, so dass es mit seinen Rastzungen 21 in die Halterille 22 eingreift, die in einer taschenförmigen Vertiefung 9 auf der Innenseite 12 ausgebildet ist. Auf der Deckscheibe 3 ist vor dem radial innenliegenden Ende das Ausgleichsgewicht 13 die Verdickung 23 ausgebildet, die eine derartige Höhe besitzt, dass eine Strömung an der Außenwandung, siehe Pfeil Z, über die einseitige Klammerzunge 19 geführt wird, d. h. die Höhe der Verdickung 23 entspricht mindestens dem senkrechten Abstand des Endes der Klammerzunge 19 von der Oberseite der Deckscheibe 3 im äußeren Randbereich der Deckscheibe 3. Die Verdickung 23 kann kreisbogenförmig zwischen den Randschaufeln 6 ausgebildet sein oder aber durchgehend kreisförmig verlaufen.

Die an Hand der Zeichnungen dargestellten einzelnen Ausgestaltungsmerkmale des Lüfterrades 1 sowie des Ausgleichgewichts 13 sind nicht nur in der dargestellten Kombination einsetzbar, sondern sind jeweils einzeln unabhängig von den anderen Ausgestaltungsmerkmalen erfindungswesentlich und mit einem oder mehreren anderen beschriebenen Ausgestaltungsmerkmalen kombinierbar.

## Patentansprüche

1. Radial-Lüfterrad-Anordnung, bestehend aus einer kreisförmigen Bodenscheibe (2) und einer kreisförmigen Deckscheibe (3) mit einer mittigen Einströmöffnung (4) sowie zwischen der Bodenscheibe (2) und der Deckscheibe (3) verlaufenden Radschaufeln (6), wobei auf mindestens einer der beiden Scheiben (2, 3) im Scheibenrandbereich mindestens ein Ausgleichgewicht (13) befestigt ist, wobei im Zwischenraum zwischen den Radschaufeln (6) im äußeren Randbereich der Deckscheibe (3) und/oder der Bodenscheibe (2) zumindest einseitig Vertiefungen (9) ausgebildet sind, und im Bereich mindestens einer der Vertiefungen (9) zumindest ein Ausgleichgewicht (13) befestigt ist,
wobei das Ausgleichgewicht (13) aus einer etwa U-förmig gebogenen Klammer aus federelastischem Material besteht, mit zwei einander gegenüberliegenden Klammerschenkeln (16, 17), die über einen bogenförmigen Abschnitt (18) einendig verbunden sind, wobei der Abstand der Klammerschenkel (16, 17) im Endbereich ihrer freien Enden kleiner ist als die Scheibendicke (d) im Bereich der taschenförmigen Vertiefungen (9), **dadurch gekennzeichnet, dass** die Vertiefungen (9) partiell in der Scheibenoberfläche taschenförmig ausgebildet sind, wobei die taschenförmigen Vertiefungen (9) durch eine Verringerung der Scheibendicke gebildet sind und sich von einem Scheibenaußenrand (14, 15) in Richtung auf eine Scheibenmitte erstrecken, und
die radiale Tiefe (t) der taschenförmigen Vertiefungen (9) ≥ der Länge (I) der Klammerschenkel (16, 17) ist.

2. Radial-Lüfterrad-Anordnung nach Anspruch 1,
**dadurch gekennzeichnet, dass** ein Ende eines Klammerschenkels (16, 17) im Sinne einer zum Schenkelende zunehmenden Abstandsvergrößerung gegenüber dem anderen Schenkel (16, 17) eine abstehende Klammerzunge (19) aufweist.

3. Radial-Lüfterrad-Anordnung nach Anspruch 2,
**dadurch gekennzeichnet, dass** die Höhe (h) der taschenförmigen Vertiefungen (9) ≥ der Dicke (D) der Klammerschenkel (16, 17) ist.

4. Radial-Lüfterrad-Anordnung nach einem der vorhergehenden Ansprüche,
**dadurch gekennzeichnet, dass** die Länge (I) der Klammerschenkel (16, 17) größer ist als die Breite der Klammerschenkel (16, 17).

5. Radial-Lüfterrad-Anordnung nach einem der Ansprüche 2 bis 4,
**dadurch gekennzeichnet, dass** der der Klammerzunge (19) gegenüberliegende Klammerschenkel (17) an seinen beiden Längsrändern einander gegenüberliegende, in Richtung auf den anderen Klammerschenkel (16) und den bogenförmigen Abschnitt (18) des Ausgleichgewichts (13) weisende Rastzungen (21) besitzt.

6. Radial-Lüfterrad-Anordnung nach Anspruch 5,
**dadurch gekennzeichnet, dass** die Deckscheibe (3) und/oder die Bodenscheibe (2) auf ihrer Innenseite, die einem zwischen ihnen ausgebildeten Strömungskanal zugewandt ist, im Bereich der taschenförmigen Vertiefungen (9) eine kreisbogenförmig verlaufende Halterille (22) aufweisen, in die das Ausgleichgewicht (13) mit seinen Rastzungen (21) eingreift und hierdurch das Ausgleichgewicht (13) in radialer Richtung fixiert wird.

7. Radial-Lüfterrad-Anordnung nach Anspruch 5 oder 6,
**dadurch gekenntzeichnet**, **dass** das Ausgleichgewicht (13) als Stanzbiegeteil ausgebildet ist, und im Bereich vor den Rastzungen (21) eine Einschnürung (25) besitzt.

8. Radial-Lüfterrad-Anordnung nach einem der Ansprüche 2 bis 7,
**dadurch gekennzeichnet, dass** auf der Deckscheibe (3) vorzugsweise im Bereich vor der taschenförmigen Vertiefung (9) auf ihrer außenseitigen Scheibenwandung eine Verdickung (23) derart ausgebildet ist, dass eine Strömung an ihrer Außenseite über die Klammerzunge (19) des aufgesteckten Ausgleichgewichts (13) geführt wird.

## Claims

1. A radial fan wheel arrangement, consisting of a circular bottom disc (2) and a circular cover disc (3) with a central inlet (4) as well as wheel blades (6) running between the bottom disc (2) and the cover disc (3), wherein at least one counterweight (13) is secured on at least one of the two discs (2, 3) in the edge region thereof, wherein in the space between the wheel blades (6), depressions (9) are formed at at least one side in the outer edge region of the cover disc (3) and/or the bottom disc (2), and in the region of at least one of the depressions (9) there is secured at least one counterweight (13),
wherein the counterweight (13) is composed of a clamp, bent substantially in a U-shape, of resilient material, having two facing clamp legs (16, 17) connected at one end via a bent portion (18), wherein the spacing of the clamp legs (16, 17) in the end region of their free ends is smaller than the disc thickness (d) in the region of the recess-shaped depressions (9),
**characterized in that** the depressions (9) are formed partially in the disc surface in a recess-shaped manner, wherein the recess-shaped depressions (9) are formed by a reduction in the disc thickness and extend from a disc outer edge (14, 15) in the direction of a disc centre, and the radial depth (t) of the recess-shaped depressions (9) is ≥ the length (I) of the clamp legs (16, 17).

2. A radial fan wheel arrangement according to claim 1, **characterized in that** one end of a clamp leg (16, 17) has a projecting clamp tongue (19) in the sense of a spacing increase, increasing towards the leg end, with respect to the other leg (16, 17).

3. A radial fan wheel arrangement according to claim 2, **characterized in that** the height (h) of the recess-shaped depressions (9) is ≥ the thickness (D) of the clamp legs (16, 17).

4. A radial fan wheel arrangement according to any one of the preceding claims, **characterized in that** the length (I) of the clamp legs (16, 17) is greater than the width of the clamp legs (16, 17).

5. A radial fan wheel arrangement according to any one of claims 2 to 4, **characterized in that** at its two longitudinal edges, the clamp leg (17) facing the clamp tongue (19) has locking tongues (21) which are facing and which are directed in the direction of the other clamp leg (16) and the bent portion (18) of the counterweight (13).

6. A radial fan wheel arrangement according to claim 5, **characterized in that** on their inner side facing a flow channel formed between the cover disc (3) and the bottom disc (2), the cover disc (3) and/or the bottom disc (2) has/have a holding groove (22), extending in an arc of a circle, in the region of the recess-shaped depressions (9), into which holding groove (22) the counterweight (13) engages with its locking tongues (21) and the counterweight (13) is hereby fixed in a radial direction.

7. A radial fan wheel arrangement according to claim 5 or 6, **characterized in that** the counterweight (13) is in the form of a stamped-bent part and has a constriction (25) in the region in front of the locking tongues (21).

8. A radial fan wheel arrangement according to any one of claims 2 to 7, **characterized in that** on the cover disc (3), preferably in the region in front of the recess-shaped depression (9), on its external disc wall there is formed a thickening (23) in such a manner that a flow at its exterior is guided over the clamp tongue (19) of the mounted counterweight (13).

## Revendications

1. Agencement de roue de ventilateur radiale, constitué d'un disque de fond (2) de forme circulaire et d'un disque de recouvrement (3) de forme circulaire pourvu d'une ouverture de flux entrant (4) centrale ainsi que d'aubes de roue (6) s'étendant entre le disque de fond (2) et le disque de recouvrement (3), dans lequel au moins un poids d'équilibrage (13) est fixé sur au moins un des deux disques (2, 3) dans la zone de bord de disque, dans lequel des renfoncements (9) sont réalisés au moins d'un côté dans l'espace intermédiaire entre les aubes de roue (6) dans la zone de bord extérieure du disque de recouvrement (3) et/ou du disque de fond (2) et au moins un poids d'équilibrage (13) est fixé dans la zone d'au moins un des renfoncements (9),
dans lequel le poids d'équilibrage (13) est constitué d'une attache incurvée en forme de U composée d'un matériau élastique, comprenant deux branches d'attache (16, 17) se faisant face, lesquelles sont reliées au niveau d'une extrémité par l'intermédiaire d'une section (18) de forme arquée, dans lequel l'espacement entre les branches d'attache (16, 17) dans la zone d'extrémité de leurs extrémités libres est inférieur à l'épaisseur de disque (d) dans la zone des renfoncements (9) en forme de poche,
**caractérisé en ce que** les renfoncements (9) sont réalisés en partie dans la surface de disque de manière à présenter une forme de poche, dans lequel les renfoncements (9) en forme de poche sont formés par une réduction de l'épaisseur de disque et s'étendent en partant d'un bord extérieur de disque (14, 15) en direction d'un centre de disque, et
la profondeur radiale (t) des renfoncements (9) en forme de poche est ≥ la longueur (I) des branches d'attache (16, 17).

2. Agencement de roue de radiateur radiale selon la revendication 1, **caractérisé en ce qu'**une extrémité d'une branche d'attache (16, 17) présente, au sens d'un agrandissement d'espacement augmentant en direction de l'extrémité de branche, par rapport à l'autre branche (16, 17), une languette d'attache (19) faisant saillie.

3. Agencement de roue de ventilateur radiale selon la revendication 2,
**caractérisé en ce que** la hauteur (h) des renfoncements (9) en forme de poche est ≥ l'épaisseur (D) des branches d'attache (16, 17).

4. Agencement de roue de ventilateur radiale selon l'une quelconque des revendications précédentes,
**caractérisé en ce que** la longueur (I) des branches d'attache (16, 17) est plus grande que la largeur des branches d'attache (16, 17).

5. Agencement de roue de ventilateur radiale selon l'une quelconque des revendications 2 à 4,
**caractérisé en ce que** la branche d'attache (17) faisant face à la languette d'attache (19) comporte, au niveau de ses deux bords longitudinaux, des languettes d'arrêt (21) se faisant face les unes les autres, orientées en direction de l'autre branche d'attache (16) et en direction de la section (18) de forme arquée du poids d'équilibrage (13).

6. Agencement de roue de ventilateur radiale selon la revendication 5,
**caractérisé en ce que** le disque de recouvrement (3) et/ou le disque de fond (2) présentent, sur leur côté intérieur, qui est tourné vers un canal d'écoulement réalisé entre eux, dans la zone des renfoncements (9) en forme de poche, une rainure de maintien (22) s'étendant de manière à présenter une forme d'arc de cercle, dans laquelle le poids d'équilibrage (13) vient en prise par ses languettes d'arrêt (21), ce qui permet de fixer le poids d'équilibrage (13) dans une direction radiale.

7. Agencement de roue de ventilateur radiale selon la revendication 5 ou 6,
**caractérisé en ce que** le poids d'équilibrage (13) est réalisé sous la forme d'une pièce pliée estampée et comporte, dans la zone devant les languettes d'arrêt (21), un resserrement (25).

8. Agencement de roue de ventilateur radiale selon l'une quelconque des revendications 2 à 7,
**caractérisé en ce qu'**un épaississement (23) est réalisé sur le disque de recouvrement (3) de préférence dans la zone devant le renfoncement (9) en forme de poche sur sa paroi de disque côté extérieur de telle manière qu'un écoulement est guidé au niveau de son côté extérieur par la languette d'attache (19) du poids d'équilibrage (13) monté.
